# EUROPÄISCHE PATENTSCHRIFT

(11) **EP 1 332 042 B1**
(45) Veröffentlichungstag und Bekanntmachung des Hinweises auf die Patenterteilung: **16.08.2006**
(21) Anmeldenummer: 01988653.0
(22) Anmeldetag: 13.10.2001
(51) Int. Cl.: B31D 3/02

(54) **VERFAHREN UND VORRICHTUNG ZUR HERSTELLUNG EINES BANDFÖRMIGEN GEGENSTANDES**
METHOD AND DEVICE FOR PRODUCING A STRIP-SHAPED OBJECT
PROCEDE ET DISPOSITIF POUR FABRIQUER UN OBJET EN FORME DE BANDE

(30) Priorität: 24.10.2000 EP 00810983
(43) Veröffentlichungstag der Anmeldung: 06.08.2003
(73) Patentinhaber: Alcan Technology & Management AG, 8212 Neuhausen am Rheinfall (CH)
(72) Erfinder: MEIER, Johannes, CH-8254 Basadingen (CH)
(86) Internationale Anmeldenummer: PCT/EP2001/011862
(87) Internationale Veröffentlichungsnummer: WO 2002/034505

(56) Entgegenhaltungen:
- DE-A- 2 605 224
- US-A- 3 741 840

## Beschreibung

Die Erfindung betrifft ein Verfahren zur Herstellung eines aus gestapelten und partiell miteinander verklebten Folienstreifen gebildeten bandförmigen Gegenstandes nach dem Oberbegriff von Anspruch 1 und eine Vorrichtung zur Durchführung des Verfahrens.

Zur Herstellung eines bandförmigen Gegenstandes aus partiell miteinander verklebten Folienstreifen sind heute grundsätzlich zwei Verfahren bekannt. Ein erstes Verfahren betrifft die Herstellung von Blöcken aus aufeinander gelegten, mit Klebstoffstreifen versehenen Folienblättem mit nachfolgendem Verkleben der einzelnen Blätter untereinander unter Einwirkung von Druck und Temperatur, wobei die derart hergestellten Blöcke zu Scheiben zersägt werden, deren Schnittbreite der späteren Dicke des bandförmigen Gegenstandes entspricht. Durch Zusammenkleben der einzelnen Scheiben ergibt sich ein quasi endloser Gegenstand. Diese Herstellungsweise ist beispielsweise in der DE-A-2342076 offenbart und wird heute in der Praxis angewendet.

Der Nachteil dieser vorbekannten Herstellung über eine Blockfertigung mit anschliessendem Zersägen der Blöcke zu einzelnen Scheiben liegt vor allem darin, dass bei wirtschaftlicher Herstellung die Blöcke so dick sind, dass die Wärmezufuhr in den Block zur Auslösung des Verklebungsprozesses lange Heiz- und Presszeiten erfordert und darüber hinaus zu einer ungleichmässigen Temperaturverteilung mit entsprechender Qualitätsminderung am Endprodukt führen kann. Das anschliessende Zerschneiden eines Blockes mittels einer Bandsäge zu Scheiben führt zu einem beträchtlichen Abfall. Zudem sind zur Herstellung des aus partiell miteinander verklebten Folienstreifen gebildeten bandförmigen Gegenstandes vier einzelne Verarbeitungsschritte erforderlich, nämlich
1. Stapeln der mit Klebstoffstreifen versehenen Blätter
2. Pressen der gestapelten Blätter zu einem Block
3. Zersägen des Blockes in einzelne Scheiben und
4. Verkleben der einzelnen Scheiben zum quasi endlosen Gegenstand.

Hinzu kommt, dass die Verklebung der einzelnen Scheiben Stellen im Gegenstand ergibt, welche die Eigenschaften des Gegenstandes ungünstig beeinflussen und deshalb unter Umständen sogar entfernt werden müssen.

Die zweite Herstellungsart geht aus von mit Klebstoffstreifen versehenen Folienstreifen, die übereinander gestapelt und unter Druck in Stapelrichtung und unter Wärmezufuhr zu einem endlosen bandförmigen Gegenstand gepresst werden. Ein derartiges Verfahren ist beispielsweise aus der DE-C-3820718 bekannt. Dort wird eine Folienbahn kontinuierlich mit längslaufenden Klebstoffstreifen versehen. Die einzelnen Folienstreifen werden quer zur Laufrichtung der Folienbahn in Linie geschnitten, übereinander zu einem Folienstreifenstapel gestapelt und unter Druck in Stapelrichtung und unter Wärmezufuhr zu dem endlosen bandförmigen Gegenstand gepresst.

Der wesentliche Nachteil dieses Verfahrens liegt vor allem in der niedrigen Produktionsgeschwindigkeit, die selbst bei gleichzeitigem Zusammenführen von zwei Folienbahnen zum Schneiden der einzelnen Folienstreifen für eine wirtschaftliche Herstellung eines endlosen bandförmigen Gegenstandes nicht entscheidend erhöht werden kann. Trotz der Vorteile, die sich gegenüber der herkömmlichen Blockherstellung hinsichtlich der verbesserten Wärmeeintragung zur Verklebung des Folienstreifenstapels sowie des stark verminderten Besäumungabfalls beim Zuschneiden der einzelnen Folienstreifen ergeben, konnten sich die auf diesem Prinzip beruhenden Verfahren in der Praxis bislang nicht durchsetzen.

Ein Verfahren der eingangs genannten Art und eine zur Durchführung des Verfahrensgeeignete Vorrichtunng sind aus DE-A 26 05 224 und US-A-3 741 840 bekannt.

Der Erfindung liegt die Aufgabe zugrunde, ein Verfahren der eingangs genannten Art zu schaffen, mit welchem ein aus partiell miteinander verklebten Folienstreifen gebildeter bandförmiger Gegenstand von hoher Qualität wirtschaftlich in einer Linie hergestellt werden kann. Ein weiteres Ziel ist die Schaffung einer zur Durchführung des Verfahrens geeigneten Vorrichtung.

Zur erfindungsgemässen Lösung der Aufgabe, dass eine quer zu ihrer Längsrichtung mit Klebstoffstreifen versehene Folienbahn in ihrer Längsrichtung in wenigstens zwei Folienstreifenbahnen gleicher Breite aufgeteilt wird und die einzelnen Folienstreifenbahnen umgelenkt und mit versetzt zueinander stehenden Klebstoffstreifen übereinander geführt, taktweise als aus einzelnen Folienstreifen bestehende Folienstreifenpakete abgelängt und als Folienstreifenpakete dem Folienstreifenstapel zugeführt werden.

Führen ein Verfahren und eine Vorrichtung mit den Merkmalen der unabhängigen Anspruche 1 und 7.

Ein bevorzugter Anwendungsbereich des Verfahrens liegt bei der Herstellung von bandförmigen Gegenständen, bei denen die Klebstoffstreifen auf den einzelnen Folienstreifen in gleichem Abstand zueinander stehen und bei unmittelbar aufeinander folgenden Folienstreifen jeweils um einen halben Abstand versetzt angeordnet sind.

Ein bevorzugtes Material für die Folien besteht aus Aluminium oder aus einer Aluminiumlegierung. Je nach Verwendungszweck des bandförmigen Gegenstandes können aber auch andere Werkstoffe als Folienmaterial eingesetzt werden, beispielsweise Papier, Kunststoffe, andere Metallfolien oder auch Laminate aus den genannten Materialien.

Während des Verklebungsvorganges können die Folienstreifen im Folienstreifenstapel erwärmt und/oder gekühlt werden.

Die Aufteilung der Folienbahn in die einzelnen Folienstreifenbahnen erfolgt bevorzugt durch abfallfreies Schneiden.

Anstelle der Verwendung einer vorgefertigten Folienbahn kann diese auch in Linie vorbehandelt und mit den Klebstoffstreifen versehen werden.

Bevorzugt weist die erste Schneidstation zum Aufteilen der Folienbahn in die einzelnen Folienstreifenbahnen eine Schneideinrichtung zum abfallfreien Schneiden auf. Dadurch kann die Folienbahn in Folienstreifenbahnen beliebiger und genauer Breite aufgeteilt werden.

Die Umlenkstation zum Umlenken und Übereinanderführen der einzelnen Folienstreifenbahnen weist bevorzugt in einem Winkel von 45° zur Folienbahn angeordnete Rollen auf.

Die zweite Schneidstation weist zweckmässigerweise ein mitlaufendes Messer auf.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: eine Schrägsicht auf eine Anordnung zur Herstellung eines bandförmigen Gegenstandes aus partiell miteinander verklebten Folienstreifen.

Bei einer in Fig. 1 dargestellten Anordnung zur Herstellung eines bandförmigen Gegenstandes 48 mit vorgegebener Länge L und Breite B aus partiell miteinander verklebten Folienstreifen wird eine mit in gleichem Abstand a zueinander angeordneten Klebstoffstreifen 18 versehene Folienbahn 22 einer Breite t von einer Folienbahnrolle 24 abgewickelt und in einer nachfolgenden, in der Zeichnung nicht gezeigten Schneidstation beispielsweise mittels einer Rollschere in Laufrichtung x der Folienbahn 24 zu Folienstreifenbahnen 29 gleicher Breite u aufgeteilt Wesentlich ist, dass das Schneiden abfallfrei erfolgt. Anstelle einer Rollschere kann auch ein Messer, ein Laser- oder Wasserstrahl oder eine andere geeignete Schneideinrichtung verwendet werden.

Anstelle der Verwendung einer vorgefertigten Folienbahn kann diese auch direkt in Linie vorbehandelt und mit den Klebstoffstreifen 18 versehen werden.

Die einzelnen Folienstreifenbahnen 29 werden nachfolgend in einer Umlenkstation 32 so umgelenkt und übereinander positioniert, dass die Klebstoffstreifen 18 unmittelbar benachbarter Folienstreifenbahnen 29 um einen halben Abstand a der Klebstoffstreifen 18 gegeneinander versetzt angeordnet sind. Der Umlenkvorgang kann beispielsweise über Rollen erfolgen, die in einem Winkel von 45° zur Folienbahn angeordnet sind.

Die aus der Umlenkstation 32 austretenden Folienstreifenbahnen 29 mit gegeneinander versetzt angeordneten Klebstoffstreifen 18 werden in einer zweiten Transportrichtung y nach dem Ablängen mittels eines mitlaufenden Schneidmessers 36 auf die gewünschte Länge I als aus einzelnen Folienstreifen 30 bestehende Folienstreifenpakete 34 auf ein Einschubelement 38 gelegt. Das Einschubelement 38 mit dem aufliegenden Folienstreifenpaket 34 bewegt sich anschliessend in einen Spalt 62 einer Stapelmoduls 60.

Je nach gewünschter Länge L des herzustellenden bandförmigen Gegenstandes oder Bandabschnittes kann ein Stapelmodul 60 mit entsprechend angepasster Länge und Breite eingesetzt werden.

Sobald der Folienstreifenstapel 39 im Stapelmodul 60 die gewünschte Länge L erreicht hat, wird das Stapelmodul 60 mit dem Folienstreifenstapel 39 aus der Anordnung entfernt und durch ein gleiches oder unterschiedliches Stapelmodul 60 ausgetauscht.

In den Spalt 62 des mit dem Folienstreifenstapel 39 beladenen Stapelmoduls 60 werden beidseitig Begrenzungselemente 64 eingeführt und zur Einstellung eines zur Verklebung der Folienstreifen 30 ausreichenden Anpressdruckes p gegen den Folienstreifenstapel 39 gedrückt. Bei Bedarf kann dem Stapelmodul 60 anschliessend direkt oder indirekt - z.B. in einem Ofen - die zur Verklebung der Folienstreifen benötigte Wärme zugeführt werden. Gegebenenfalls kann das Stapelmodul 60 auch abgekühlt werden.

Nach erfolgter Verklebung wird der Folienstreifenstapel 39 dem Stapelmodul 60 als bandförmiger Gegenstand 48 einer Länge L und einer Breite B entnommen.

Die gezeigte Anordnung eignet sich insbesondere für die Herstellung kleiner Serien bandförmiger Gegenstände 48 mit häufig wechselnden Dimensionen sowie für Einzelanfertigungen.

Mit dem beschriebenen Verfahren können eine Vielzahl von Werkstoffen zu einem aus partiell miteinander verklebten Folienstreifen gebildeten bandförmigen Gegenstand 48 verarbeitet werden, beispielsweise Papier, Kunststoffe, Metallfolien wie zB. Aluminiumfolien oder auch Laminate aus den genannten Materialien. Der beschriebene bandförmige Gegenstand kann z.B. in gestrecktem Zustand allein oder im Verbund mit einer oder zwei Deckschichten oder -blechen als Leichtbaumaterial in vielen Anwendungsbereichen eingesetzt werden.

## Patentansprüche

1. Verfahren zur Herstellung eines aus gestapelten und partiell miteinander verklebten Folienstreifen (30) gebildeten bandförmigen Gegenstandes (48) beliebiger Dicke, Breite und Länge, bei dem jeder Folienstreifen (30) auf einer Seite über seine Breite (u) mit Klebstoffstreifen (18) versehen ist und die Klebstoffstreifen (18) bei unmittelbar aufeinander folgenden Folienstreifen (30) versetzt angeordnet sind, bei welchem Verfahren eine quer zu ihrer Längsrichtung (x) mit Klebstoffstreifen (18) versehene Folienbahn (22) in ihrer Längsrichtung in wenigstens zwei Folienstreifenbahnen (29) gleicher Breite (u) aufgeteilt wird und die einzelnen Folienstreifenbahnen (29) umgelenkt und mit versetzt zueinander stehenden Klebstoffstreifen (18) übereinander geführt, taktweise als aus einzelnen Folienstreifen (30) bestehende Folienstreifenpakete (34) abgelängt, als Folienstreifenpakete (34) zu einem Folienstreifenstapel (39) gestapelt und miteinander zu dem bandförmigen Gegenstand (48) verklebt werden,
**dadurch gekennzeichnet, dass**
die Folienstreifenpakete (34) in einem Spalt (62) eines Stapelmoduls (60) zum Folienstreifenstapel (39) gestapelt und während der Verklebung zwei Begrenzungselemente (64) zur Erzeugung eines Druckes (p) auf den Folienstreifenstapel (39) im Spalt (62) von beiden Seiten in den Spalt (62) des Stapelmoduls (60) eingeführt werden.

2. Verfahren nach Anspruch 1, **dadurch gekennzeichnet, dass** die Klebstoffstreifen (18) auf den einzelnen Folienstreifen (30) in gleichem Abstand (a) zueinander stehen und bei unmittelbar aufeinander folgenden Folienstreifen (30) jeweils um einen halben Abstand (a) versetzt angeordnet sind.

3. Verfahren nach Anspruch 1 oder 2, **dadurch gekennzeichnet, dass** die Folienbahn (22) aus Aluminium oder aus einer Aluminiumlegierung besteht.

4. Verfahren nach einem der Ansprüche 1 bis 3, **dadurch gekennzeichnet, dass** die Folienstreifen (30) im Folienstreifenstapel (39) während des Verklebungsvorganges erwärmt und/oder gekühlt werden.

5. Verfahren nach einem der Ansprüche 1 bis 4, **dadurch gekennzeichnet, dass** die Aufteilung der Folienbahn (22) in die Folienstreifenbahnen (29) durch abfallfreies Schneiden erfolgt.

6. Verfahren nach einem der Ansprüche 1 bis 5, **dadurch gekennzeichnet, dass** die Folienbahn (22) in Linie vorbehandelt und mit den Klebstoffstreifen (18) versehen wird.

7. Vorrichtung zur Durchführung des Verfahrens nach einem der Ansprüche 1 bis 6, **gekennzeichnet durch** eine erste Schneidstation zum Aufteilen einer quer zu ihrer Längsrichtung (x) mit Klebstoffstreifen (18) versehenen Folienbahn (22) in ihrer Längsrichtung in wenigstens zwei Folienstreifenbahnen (29) gleicher Breite (u), eine Umlenkstation (32) zum Umlenken und Übereinanderführen der einzelnen Folienstreifenbahnen (29) mit versetzt zueinander stehenden Klebstoffstreifen (18), eine zweite Schneidstation (36) zum taktweisen Ablängen der übereinander geführten Folienstreifenbahnen (29) als aus einzelnen Folienstreifen (30) bestehende Folienstreifenpakete (34), Handlingelemente zum Weitertransport der Folienstreifenpakete (34), ein Einschubelement (38) zur Auflage der einzelnen Folienstreifenpakete (34), ein Stapelmodul (60) mit einem Spalt (62) zur Aufnahme der Folienstreifenpakete (34) mittels des Einschubelementes (38) und zwei von beiden Seiten in den Spalt (62) des Stapelmoduls (60) einführbare Begrenzungselemente (64) zur Erzeugung eines Druckes (p) auf den Folienstreifenstapel (39) im Spalt (62).

8. Vorrichtung nach Anspruch 7, **dadurch gekennzeichnet, dass** die erste Schneidstation zum Aufteilen der Folienbahn (22) in die Folienstreifenbahnen (29) eine Schneideinrichtung zum abfallfreien Schneiden aufweist.

9. Vorrichtung nach Anspruch 7 oder 8, **dadurch gekennzeichnet, dass** die Umlenkstation (32) zum Umlenken und Übereinanderführen der einzelnen Folienstreifenbahnen (29) in einem Winkel von 45° zur Folienbahn (22) angeordnete Rollen aufweist.

10. Vorrichtung nach einem der Ansprüche 7 bis 9, **dadurch gekennzeichnet, dass** die zweite Schneidstation (36) ein mitlaufendes Messer aufweist.

## Claims

1. Method of producing a strip-shaped object (48) of any desired thickness, width and length formed of stacked and partially bonded together foil strips (30), in which each foil strip (30) is provided on one side over its width (u) with adhesive strips (18) and the adhesive strips (18) of immediately successive foil strips (30) are arranged in an offset manner, in which method a foil web (22) provided transversely to its longitudinal direction (x) with adhesive strips (18) is divided in its longitudinal direction into at least two foil strip webs (29) of the same width (u) and the individual foil strip webs (29) are deflected and brought one on top of the other with adhesive strips (18) offset from one another, cut to length cyclically in the form of foil strip packs (34) consisting of individual foil strips (30), stacked in the form of foil strip packs (34) to form a foil strip stack (39) and bonded together to form the strip-shaped object (48), **characterised in that** the foil strip packs (34) are stacked to form the foil strip stack (39) in a gap (62) in a stacking module (60) and, during the bonding process, two limiting elements (64) are inserted from both sides into the gap (62) in the stacking module (60) in order to generate a pressure (p) on the foil strip stack (39) in the gap (62).

2. Method according to claim 1, **characterised in that** the adhesive strips (18) on the individual foil strips (30) are situated at the same distance (a) from one another and are arranged in such a manner that they are offset by half the distance (a) on immediately successive foil strips (30).

3. Method according to claim 1 or claim 2, **characterised in that** the foil web (22) consists of aluminium or an aluminium alloy.

4. Method according to one of claims 1 to 3, **characterised in that** the foil strips (30) in the foil strip stack (39) are heated and/or cooled during the bonding process.

5. Method according to one of claims 1 to 4, **characterised in that** the foil web (22) is divided into the foil strip webs (29) by waste-free cutting.

6. Method according to one of claims 1 to 5, **characterised in that** the foil web (22) is pretreated and provided with the adhesive strips (18) in-line.

7. Device for carrying out the method according to one of claims 1 to 6, **characterised by** a first cutting station for dividing a foil web (22) provided transversely to its longitudinal direction (x) with adhesive strips (18) in its longitudinal direction into at least two foil strip webs (29) of the same width (u), a deflecting station (32) for deflecting and bringing the individual foil strip webs (29) one on top of the other with adhesive strips (18) offset from one another, a second cutting station (36) for cyclically cutting the foil strip webs (29) brought one on top of the other to length in the form of foil strip packs (34) consisting of individual foil strips (30), handling elements for the further transport of the foil strip packs (34), a slide-in element (38) for supporting the individual foil strip packs (34), a stacking module (60) with a gap (62) for receiving the foil strip packs (34) by means of the slide-in element (38) and two limiting elements (64) which can be inserted from both sides into the gap (62) in the stacking module (60) in order to generate a pressure (p) on the foil strip stack (39) in the gap (62).

8. Device according to claim 7, **characterised in that** the first cutting station for dividing the foil webs (22) into the foil strip webs (29) has a cutting device for waste-free cutting.

9. Device according to claim 7 or claim 8, **characterised in that** the deflecting station (32) for deflecting and bringing the individual foil strip webs (29) one on top of the other has rollers arranged at an angle of 45° to the foil web (22).

10. Device according to one of claims 7 to 9, **characterised in that** the second cutting station (36) has a flying blade.

## Revendications

1. Procédé pour la fabrication d'un objet (48) en forme de bande formé par des rubans de film (30) empilés et partiellement collés les uns aux autres, présentant une épaisseur, une largeur et une longueur quelconques, dans lequel chaque ruban de film (30) est pourvu, sur un côté, de rubans adhésifs (18) sur sa largeur (u) et les rubans adhésifs (18) sont agencés en décalage, les rubans de film se succédant directement, procédé dans lequel une bande de film (22) pourvue de rubans adhésifs (18) transversalement à sa direction longitudinale (x) est subdivisée dans sa direction longitudinale en au moins deux bandes de ruban de film (29) de même largeur (u), et les bandes individuelles de ruban de film (29) sont renvoyées et superposées avec des rubans adhésifs (18) situés en décalage mutuel, elles sont cycliquement mises à longueur à titre de paquets de rubans de film (34) constitués par des rubans de film (30) individuels, empilées à titre de paquets de rubans de film (34) en une pile de rubans de film (39) et collées les unes aux autres pour former l'objet (48) en forme de bande,
**caractérisé en ce que**
les paquets de rubans de film (34) sont empilés en pile de rubans de film (39) dans un intervalle (62) d'un module d'empilement (60), et pendant le collage deux éléments limiteurs (64) pour générer une pression (p) sur la pile de rubans de film (39) dans l'intervalle (62) sont introduits de part et d'autre dans l'intervalle (62) du module d'empilement (60).

2. Procédé selon la revendication 1, **caractérisé en ce que** les rubans adhésifs (18) sur les rubans de film individuels (30) sont à la même distance (a) les uns des autres, et **en ce qu'**ils sont agencés en décalage d'une moitié de la distance (a) sur des rubans de film qui se succèdent directement.

3. Procédé selon la revendication 1 ou 2, **caractérisé en ce que** la bande de film (22) est constituée d'aluminium ou d'un alliage à base d'aluminium.

4. Procédé selon l'une des revendications 1 à 3, **caractérisé en ce que** les rubans de film (30) dans la pile de rubans de film (39) sont chauffés et/ou refroidis pendant l'opération de collage.

5. Procédé selon l'une des revendications 1 à 4, **caractérisé en ce que** la subdivision de la bande de film (22) en bandes de ruban de film (29) s'effectue par découpe sans chutes.

6. Procédé selon l'une des revendications 1 à 5, **caractérisé en ce que** la bande de film (22) est prétraitée et pourvue de rubans adhésifs (18) dans une ligne.

7. Dispositif pour mettre en oeuvre le procédé selon l'une des revendications 1 à 6, **caractérisé par** une première station de coupe pour subdiviser une bande de film (22), pourvue de rubans adhésifs (18) transversalement à sa direction longitudinale (x), dans sa direction longitudinale en au moins deux bandes de ruban de film (29) de même largeur (u), par une station de renvoi (32) pour renvoyer et superposer les bandes individuelles de ruban de film (29) avec des rubans adhésifs (18) situés en décalage mutuel, par une seconde station de coupe (36) pour la mise à longueur cyclique des bandes de ruban de film (29) superposés pour former des paquets de rubans de film (34) constitués par des rubans de film individuels (30), par des éléments de manipulation pour continuer à transporter des paquets de rubans de film (34), par un élément d'introduction (38) pour supporter les paquets de rubans de film individuels (34), par un module d'empilement (60) pourvu d'un intervalle (62) destiné à recevoir les paquets de rubans de film (34) au moyen de l'élément d'introduction (38) et par deux éléments limiteurs (64) susceptibles d'être introduits de part et d'autre dans l'intervalle (62) du module d'empilement (60) afin de générer une pression (p) sur la pile de rubans de film (39) dans l'intervalle (62).

8. Dispositif selon la revendication 7, **caractérisé en ce que** la première station de coupe destinée à subdiviser la bande de film (22) en bandes de ruban de film (29) comprend un système de coupe pour la découpe sans chutes.

9. Dispositif selon la revendication 7 ou 8, **caractérisé en ce que** la station de renvoi (32) destinée à renvoyer et à superposer les bandes de rubans de film individuelles (29) comprend des rouleaux agencés sous un angle de 45° par rapport à la bande de film (22).

10. Dispositif selon l'une des revendications 7 à 9, **caractérisé en ce que** la seconde station de coupe (36) comprend un couteau se déplaçant conjointement avec celle-ci.
